# FASCICULE DE BREVET EUROPEEN

(11) **EP 2 146 923 B1**
(45) Date de publication et mention de la délivrance du brevet: **18.05.2011**
(21) Numéro de dépôt: 08787772.6
(22) Date de dépôt: 11.03.2008
(51) Int. Cl.: B67D 1/08, B67D 3/04

(54) **COIFFE DE FERMETURE POUR CONTENEUR ADAPTÉ POUR LE STOCKAGE DE LIQUIDES CARBONATES, ET CONTENEUR POURVU D'UNE TELLE COIFFE**
VERSCHLUSSDECKEL FÜR EINEN BEHÄLTER ZUR AUFBEWAHRUNG VON KOHLENSÄUREHALTIGEN FLÜSSIGKEITEN UND BEHÄLTER MIT DERARTIGEM VERSCHLUSS
CLOSURE COVER FOR CONTAINER DESIGNED FOR STORING CARBONATE LIQUIDS, AND CONTAINER PROVIDED WITH SUCH A COVER

(30) Priorité: 13.03.2007 FR 0753782
(43) Date de publication de la demande: 27.01.2010
(73) Titulaire: Ancel, Thierry, 68000 Colmar (FR)
(72) Inventeur: Ancel, Thierry, 68000 Colmar (FR)
(74) Mandataire: Derambure, Christian
(86) Numéro de dépôt international: PCT/FR2008/000311
(87) Numéro de publication internationale: WO 2008/132328

(56) Documents cités:
- WO-A-2006/029625
- FR-A- 2 232 491

## Description

L'invention concerne le domaine du conditionnement de liquides, et notamment celui des liquides carbonatés, en vue de leur soutirage.

L'invention concerne plus particulièrement une coiffe de fermeture apte à être combinée avec des éléments de soutirage, ainsi qu'un conteneur pourvu d'une telle coiffe.

De manière traditionnelle, les coiffes de fermeture sont fixées par vissage sur les conteneurs remplis de liquide. Elles sont pourvues d'un tube plongeur destiné à plonger dans le liquide. La coiffe comprend en outre un élément obturateur apte à obturer le passage du liquide dans le tube plongeur, et donc le récipient. Afin de procéder au soutirage du liquide, l'élément obturateur est enlevé de la coiffe, une tête de débit, reliée à un dispositif de soutirage, étant ensuite positionnée sur ladite coiffe.

La mise en oeuvre du soutirage du liquide de conteneurs pourvus d'une telle coiffe s'avère donc fastidieuse. Elle nécessite en effet plusieurs manipulations de la coiffe, à savoir la mise en place de la coiffe sur le conteneur après l'opération de remplissage de ce dernier puis, aux fins du soutirage, le retrait de l'élément obturateur et ensuite la mise en place de la tête de débit.

Par ailleurs, le système actuel impose, en attendant la préparation du conteneur aux fins de l'opération de soutirage, de gérer deux ensembles distincts : le récipient pourvu de la coiffe de fermeture portant le tube plongeur d'une part, et la tête de débit associée au dispositif de soutirage d'autre part. II s'ensuit des contraintes en terme de stockage et de gestion de chacun de ces éléments.

Le document FR-A-2232491 décrit un tube extracteur propre à être utilisé dans un appareil comprenant un réservoir fermé qui distribue un liquide sous l'action de gaz sous pression amené au réservoir, celui-ci comportant un couvercle de fermeture pourvu d'un raccord de sortie à liquide, dans lequel le tube est amovible et est conformé à son extrémité supérieure pour pouvoir être facilement fixé et détaché à la main au et du raccord de sortie.

Il résulte du document WO 2006/029625 A1 qu'est connue une coiffe de fermeture pour conteneur qui présente un corps comprenant des éléments de soutirage comportant un tube plongeur et un tuyau d'écoulement flexible, le tube plongeur et le tuyau d'écoulement s'étendant de part et d'autre de ladite coiffe, et un élément de jonction du tuyau d'écoulement avec le tube plongeur, l'élément de jonction comportant un passage pour le liquide, depuis le tube plongeur en direction du tuyau d'écoulement, ledit passage présentant une extension tubulaire sur laquelle est fixée l'une des extrémités du tuyau d'écoulement, ladite coiffe de fermeture comprenant en outre des moyens de retenue dudit tuyau d'écoulement sur l'extension tubulaire de l'élément de jonction,

Avec de tels dispositifs, il apparaît que le problème de la retenue du tuyau d'écoulement avec une structure telle que celle concernée n'est pas posée.

L'invention vise donc à pallier les inconvénients susmentionnés en proposant une coiffe de fermeture permettant de procéder, de manière aisée et rapide, au soutirage du liquide contenu dans un conteneur.

A cet effet, et selon un premier aspect, l'invention concerne une coiffe de fermeture pour conteneur adapté pour le stockage de liquides carbonatés, présentant un corps comprenant des éléments de soutirage comportant un tube plongeur et un tuyau d'écoulement flexible, le tube plongeur et le tuyau d'écoulement s'étendant de part et d'autre de ladite coiffe, et un élément de jonction du tuyau d'écoulement avec le tube plongeur, l'élément de jonction comportant un passage pour le liquide, depuis le tube plongeur en direction du tuyau d'écoulement, ledit passage présentant une extension tubulaire sur laquelle est fixée l'une des extrémités du tuyau d'écoulement, ladite coiffe de fermeture comprenant en outre des moyens de retenue dudit tuyau d'écoulement sur l'extension tubulaire de l'élément de jonction, caractérisée en ce que les moyens de retenue comportent un anneau de serrage assurant le maintien du tuyau d'écoulement sur l'élément de jonction par serrage de l'extrémité du tuyau contre l'extension de l'élément de jonction.

Ainsi, la coiffe porte directement les éléments nécessaires au soutirage du liquide, à savoir un tube plongeur destiné à être disposé dans le conteneur, et un tuyau d'écoulement flexible destiné à s'étendre à l'extérieur du conteneur. La coiffe permet donc, outre la fermeture du conteneur, le soutirage même du liquide contenu dans le conteneur.

Selon une configuration particulière, le tuyau d'écoulement est fixé par emmanchement sur l'extension (partie mâle) de la coiffe de fermeture. Des moyens de retenue assurent son maintien sur ladite extension.

En effet, le tuyau, sous l'action de sa mise sous pression lors du soutirage du liquide, et du fait de sa flexibilité, tend à s'arracher de la coiffe de fermeture. Aussi, et selon une configuration particulière, les moyens de retenue comportent un anneau de serrage assurant le maintien du tuyau d'écoulement sur l'élément de jonction par serrage de l'extrémité du tuyau contre l'extension de l'élément de jonction.

Par ailleurs, du fait de sa longueur et de sa flexibilité, il n'est pas rare que le tuyau d'écoulement se détache de la coiffe de fermeture au cours de sa manipulation ou de celle du conteneur équipé de ladite coiffe. Aussi, et selon une autre configuration de l'invention, il peut être prévu que les moyens de retenue comportent une languette de pression du tuyau d'écoulement contre l'extension de l'élément de jonction. Le tuyau est alors plié par la languette vers l'extrémité de l'extension.

Avantageusement, la languette constitue des moyens de fermeture du passage de fluide, ladite languette étant montée articulée sur le corps de sorte à passer d'une position d'ouverture à une position de fermeture du passage de fluide par pivotement sur l'extension de l'élément de jonction.

Avantageusement, la coiffe de fermeture comprend en outre des moyens de scellage comportant une patte ménagée à l'extrémité de la languette et s'encliquetant de manière irréversible dans une anse de retenue formée sur le corps.

Egalement, la coiffe de fermeture peut comporter un canal complémentaire pour le passage du liquide, débouchant et s'étendant jusqu'au passage. Dans ce canal, il sera logée une bille, mobile entre une position d'ouverture du canal et une position de fermeture du canal. Comme on le comprendra avec la description des figures, la bille est en position d'ouverture du canal, lorsque le conteneur est disposé à l'envers, et en position de fermeture du canal, lorsque le conteneur est disposé à l'endroit, endroit et envers s'entendant par rapport à la position normale.

Avantageusement, le corps de la coiffe est déformable élastiquement.

Selon un deuxième aspect, l'invention concerne un conteneur adapté pour le stockage des liquides carbonatés, et notamment fût à bière, pourvu d'une coiffe de fermeture telle qu'elle vient d'être décrite, ladite coiffe étant fixée de manière irréversible sur un col de remplissage dudit conteneur.

Selon une configuration particulière, l'étanchéité entre le col de remplissage et la coiffe de fermeture est assurée au moyen d'un ou plusieurs bourrelet(s) annulaire(s) ménagé(s) sur le corps de ladite coiffe.

Avantageusement, le liquide stocké dans le conteneur est une boisson carbonatée, telle qu'une bière ou une boisson tranquille.

Selon un troisième aspect, l'invention concerne un conteneur tel qu'il vient d'être décrit et son contenu : un liquide carbonaté tel qu'une bière ou une boisson tranquille.

D'autres objets et avantages de l'invention apparaîtront de la description qui suit, faite en référence aux dessins annexés, dans lesquels :
- la figure 1 est une vue de côté d'un conteneur de liquide selon l'invention, consistant en un récipient pourvu d'un couvercle ;
- la figure 2 est une vue de dessus en perspective du conteneur de la figure 1 ;
- la figure 3 illustre une vue de côté de conteneurs selon l'invention, les conteneurs étant empilés ;
- la figure 4 illustre une vue schématique de récipients et de couvercles emboîtés ;
- la figure 5 illustre une vue de dessus d'une coiffe de fermeture du couvercle, non scellée ;
- la figure 6 illustre une vue de dessus de la coiffe de fermeture de la figure 5 dans une position de pincement d'un tuyau d'écoulement du liquide (le tuyau d'écoulement n'étant pas représenté);
- la figure 7 illustre une vue en perspective de la coiffe de fermeture de la figure 5 scellée ;
- la figure 8 illustre une vue en coupe d'un autre mode de réalisation d'une coiffe de fermeture, non scellée ;
- la figure 9 illustre une vue de dessus de la coiffe de fermeture de la figure 8 ; et
- la figure 10 illustre la coiffe de la figure 8 scellée.

En relation avec les figures 1 à 7, il est décrit un conteneur 1 de liquide, et plus particulièrement un fût à bière.

Ledit conteneur 1 comprend un sac en matière plastique destiné à contenir le liquide placé dans un récipient 2 rigide pourvu d'un couvercle 3 rigide, des éléments de soutirage du liquide et une coiffe de fermeture 4.

Le sac (non représenté) comprend deux feuilles de forme rectangulaire de mêmes dimensions. Lesdites feuilles sont superposées et soudées entre elles à l'endroit ou à proximité de leurs bords latéraux.

L'une des feuilles comporte une ouverture de remplissage formée à proximité de deux bords latéraux adjacents.

Le choix du matériau dans lequel le sac est réalisé dépend du liquide devant être contenu dans celui-ci. En particulier, le sac doit résister à la pression à laquelle est soumis le récipient lorsque le liquide devant être stocké est une boisson carbonatée, comme par exemple la bière. Il doit par ailleurs être étanche de l'intérieur vers l'extérieur au dioxyde de carbone, et dans une certaine mesure perméable de l'extérieur vers l'intérieur à l'oxygène.

Le récipient, de forme légèrement conique, présente une paroi latérale définissant une ouverture de chargement par laquelle le corps du sac est introduit, ainsi qu'une paroi inférieure 20 pourvue, dans le mode de réalisation décrit, de quatre pieds 21 disposés de manière équidistante ou sensiblement équidistante aux tolérances près les uns par rapport aux autres. Avantageusement, les pieds 21 sont de forme arrondie. La forme arrondie des pieds contribue à la résistance du récipient à la pression du liquide stocké. Par ailleurs, la forme légèrement conique du récipient a pour avantage de permettre son emboîtement avec d'autres récipients.

Le récipient 2 présente de préférence un volume intérieur (ou contenance) de l'ordre de 5, 10 ou 15 litres. Par ailleurs, il présente avantageusement une contenance légèrement inférieure à celle du sac en plastique, cela afin d'éviter un éventuel éclatement du sac lors de son remplissage ou provoqué par une surpression liée à une augmentation de la température à laquelle est soumis le récipient 2. Ainsi, pour un récipient ayant une contenance de l'ordre de 7 litres, il est avantageux de prévoir un sac ayant une contenance de l'ordre de 8 litres.

Le couvercle 3 présente une forme convexe de manière à offrir une résistance plus importante à la pression à laquelle le récipient 2 est soumis lorsque ce dernier est fermé.

Le couvercle 3 est prolongé, sur sa partie inférieure, par une collerette de préhension 31 permettant de manipuler le récipient 2 lorsque celui-ci est pourvu dudit couvercle 3. Ainsi, la prise du conteneur 1, rempli ou non du liquide, est rendue plus aisée par la présence de ladite collerette 31.

Le couvercle 3 comporte en outre un orifice 32 disposé de manière centrale dans celui-ci. L'orifice 32 est pourvu d'un col de remplissage de forme cylindrique muni, à ou vers son extrémité libre, d'une collerette extérieure. Le col de remplissage apparaît sur la figure 1 (référence 5).

Le sac est fixé sur le couvercle, l'ouverture de remplissage dudit sac étant placée en vis-à-vis du col de remplissage 5 du couvercle 3.

Le couvercle comporte également, sur sa face extérieure 33, quatre empreintes 34, de forme complémentaire de celle des pieds 21 du récipient 2. Les quatre empreintes, réparties autour de l'orifice de manière équidistante ou sensiblement équidistante aux tolérances près les unes des autres, sont agencées pour recevoir respectivement un des pieds d'un récipient reposant sur ledit couvercle 3. Comme les pieds 21, les empreintes 34 servent également à renforcer la résistance du récipient à la pression du liquide.

Ainsi, les récipients pourvus respectivement d'un couvercle sont aptes à être empilés les uns sur les autres, les pieds d'un récipient supérieur étant disposés dans les empreintes formées sur le couvercle du récipient sur lequel il est empilé. La figure 3 illustre l'empilement de deux conteneurs 1. Ainsi, les conteneurs, une fois rempli de liquide, peuvent être empilés les uns sur les autres.

Afin de renforcer la résistance des couvercles soumis à une compression importante du fait de l'empilement de conteneurs remplis de liquide, la face extérieure 33 du couvercle 3 est pourvue de saillies de renfort 37, comme l'illustre la figure 2. Lesdites saillies de renfort 37 sont disposées de manière concentrique et relient les empreintes entre elles. Dans le mode de réalisation décrit, les empreintes comprennent également un croisement de deux saillies de renfort 38.

Selon un mode de réalisation particulièrement avantageux de l'invention, les empreintes 34 présentent une surélévation 35 par rapport à la face extérieure 33 du couvercle 3. La surélévation des empreintes 34 permet ainsi de former un espace 36 entre la face extérieure 33 du couvercle 3 et la paroi inférieure d'un autre récipient disposé sur ledit couvercle 3.

L'espace 36 ainsi formé permet de loger la coiffe de fermeture fixée sur le col de remplissage 5 du sac pourvue des éléments de soutirage, comme on le verra.

Par ailleurs, afin d'obtenir un encombrement optimum lors du transport des conteneurs à vide des usines de fabrication aux points de vente et/ou consommation, les récipients et les couvercles sont aptes à être emboîtés (figure 4).

Le récipient 2 et le couvercle 3 sont assemblés en force par sertissage. II peut être prévu que le récipient 2 et le couvercle 3 soient ensuite scellés au moyen d'une bague complémentaire.

La coiffe de fermeture 4 comprend un corps cylindrique creux 40. Comme on le verra, le corps 40 est destiné à être maintenu contre la paroi intérieure du col de remplissage 5.

Le corps 40 est pourvu, dans le mode de réalisation décrit, de trois bourrelets annulaires 42 s'étendant sur la paroi extérieure de celui-ci. Lesdits bourrelets 41 sont agencés pour exercer sur la paroi intérieure du col de remplissage 5 une pression suffisante pour rendre étanche la jonction entre le corps 40 de la coiffe de fermeture 4 et le col de remplissage 5 du récipient 2.

Avantageusement, le corps 40 est réalisé dans un matériau déformable élastiquement afin de faciliter son placement dans le col de remplissage 5, tout en maintenant une pression suffisante pour assurer l'étanchéité entre ledit corps 40 et le col de remplissage 5.

Le corps 40 est pourvu, sur son extrémité inférieure, d'une lèvre 45 s'étendant radialement vers l'extérieur. Cette lèvre a pour fonction, comme cela est expliqué plus loin, de maintenir le corps 40 bloqué de manière irréversible sur le couvercle 3.

Un disque de jonction 41 est ménagé à l'intérieur du corps 40, délimitant avec la paroi intérieure du corps 40, une cavité supérieure 47.

Le disque 41 comporte un orifice de communication entre un tube plongeur rigide destiné à être disposé dans le sac en plastique et un tuyau d'écoulement flexible à mémoire de forme (non représentés), le liquide passant du tube plongeur au tuyau découlement. Le tube plongeur et le tuyau d'écoulement sont disposés de part et d'autre du disque de jonction 41. Le tube plongeur et le tuyau flexible constituent les éléments de soutirage. La longueur du tube plongeur dépend des dimensions du récipient.

Selon une configuration particulière, l'orifice de communication comprend un embout sur lequel le tuyau d'écoulement est destiné à être placé.

Le maintien du tuyau d'écoulement sur l'embout n'est toutefois pas toujours assuré, du fait notamment de la mise en pression du récipient. En effet, le tuyau d'écoulement tend à se retirer de l'embout sous l'effet de la mise sous pression. Aussi, afin d'empêcher un éventuel retrait du tuyau de l'embout, la coiffe de fermeture 4 comprend un anneau de serrage 43.

L'anneau de serrage 43 est monté articulé sur l'extrémité supérieure du corps 40 de sorte à pouvoir se rabattre, sur le disque 41, dans la cavité supérieure du corps 40.

Une lumière 44 est ménagée dans l'anneau de serrage 43 pour permettre le passage du tuyau d'écoulement. Ladite lumière 44 est agencée pour recevoir l'embout lorsque ledit anneau de serrage 43 est rabattu sur le disque de jonction 41. Il est en outre dimensionné, avec ledit embout, pour assurer un maintien ferme du tuyau d'écoulement sur ledit embout.

L'anneau de serrage 43 est maintenu en position rabattue sur le disque de jonction 41 au moyen d'un ergot 44 ménagé sur la paroi intérieure du corps 40. La coiffe de fermeture 4 comprend en outre une languette 46 de fermeture du récipient. Ladite languette 46 est montée articulée sur l'extrémité supérieure de corps 40 de sorte à pourvoir se rabattre sur le disque de jonction 41 recouvert par l'anneau de serrage 43, pinçant le tuyau d'écoulement.

Dans le mode de réalisation décrit, la languette 46 est fixée à 90 degrés de l'anneau de serrage 43, sur l'extrémité supérieure du corps 40 de la coiffe de fermeture 4.

Afin d'assurer une protection de l'accès au contenu du récipient, la coiffe de fermeture 4 comprend en outre des moyens de scellage. Les moyens de scellage comportent une patte 47 ménagée à l'extrémité de la languette 46 s'encliquetant dans une anse de retenue 48.

Ladite anse de retenue 48 est formée sur l'extrémité supérieure du corps 40, de manière diamétralement opposée à l'extrémité par laquelle la languette 46 est montée articulée sur le corps 40. Ladite anse de retenue 48 s'étend vers l'extérieur.

Ainsi, lorsque la languette 46 est rabattue sur le corps 40 et clipsée sur l'anse de retenue 48, elle pince le tuyau d'écoulement, obturant ainsi l'orifice communiquant avec le tube plongeur. Le récipient est alors fermé, et la coiffe de fermeture scellée. Il est nécessaire, pour accéder au liquide contenu dans le conteneur 1, de rompre l'anse de retenue 48.

Ainsi, la fermeture du conteneur et son scellage sont réalisés en une seule opération, par rabattement de la languette 46.

Les figures 8 à 10 illustrent un mode de réalisation particulier de la coiffe de fermeture 4.

Le corps 40 de la coiffe de fermeture 4 comporte en partie basse (partie inférieure de la coiffe, délimitée par le disque de jonction 41) une cavité débouchante 49 apte à recevoir l'une des extrémités du tube plongeur 56. Ladite cavité 49 est dimensionnée pour que le tube plongeur 56 puisse être fixé en force dans la coiffe 4. La cavité 49 est reliée à l'orifice de communication du disque de jonction 41 par un conduit de jonction 51.

Le corps 40 comprend en outre un canal 50 s'étendant depuis la partie basse du corps 40 jusque dans le conduit de jonction 51. Le canal 50 est débouchant sur l'extérieur. II est destiné à recevoir une bille d'étanchéité 52 mobile (figure 10). La fonction du canal sera décrite plus loin.

La périphérie inférieure du corps 40 de la coiffe de fermeture 4 est pourvue d'une languette 53, montée articulée, apte à se rabattre sur la partie basse du corps 40, et plus particulièrement sur les orifices d'entrée de la cavité 49 et du canal 50. La languette 53 présente une forme complémentaire à celle de la partie inférieure du corps 40.

Deux lumières 54 et 55 sont ménagées dans ladite languette 53. Ces lumières sont agencées pour être situées, lorsque la languette 53 est rabattue sur le corps 40 de la coiffe de fermeture 4, en vis-à-vis respectivement de l'orifice d'entrée de la cavité 49 et de l'orifice d'entrée du canal 50. La lumière 55 présente un diamètre au moins légèrement inférieur à celui de la bille 52 logée dans le canal 50 de sorte à retenir cette dernière dans ledit canal 50, la bille assurant l'étanchéité du canal 50 comme on le verra plus loin. La lumière 54 présente une section permettant l'insertion de l'extrémité du tube plongeur 56 dans la cavité 49. Afin d'améliorer le maintien du tube plongeur 56, la lumière 54 est pourvue d'une collerette 57 de maintien s'étendant vers l'extérieur du corps 40.

Avantageusement, la languette 53 est fixée sur le corps 40 de la coiffe de fermeture 4 par clipsage. Dans le mode de réalisation décrit, la languette 53 présente une bordure pourvue d'une saillie interne 57 apte à venir se loger dans une rainure 58, de forme complémentaire, formée sur la paroi extérieure du corps 40.

La coiffe de fermeture 4 est dimensionnée pour que, lorsque la coiffe est fixée sur le col de remplissage 5 du récipient 2, les ouvertures d'entrée de la cavité 49 et du canal 50 débouchent dans le sac en matière plastique.

La coiffe de fermeture 4 ainsi configurée offre la possibilité de soutirer la totalité du liquide contenu dans le sac en plastique, que le conteneur soit disposé à l'envers ou à l'endroit.

Lorsque le conteneur est disposé à l'envers, la bille 52 se place à l'endroit ou vers l'extrémité haute du canal 50. Ladite extrémité haute est agencée de manière à permettre le passage du liquide vers le tuyau d'écoulement tout en retenant la bille 52 dans ledit canal. Par l'expression « extrémité haute », on désigne l'extrémité supérieure du canal 50 lorsque le conteneur est disposé à l'endroit.

Le passage du fluide est autorisé, dans le mode de réalisation décrit, du fait d'une forme ovale du canal, ou du moins donnée à l'extrémité haute du canal.

Ainsi, lorsque le conteneur est disposé à l'envers, la bille se positionne à l'extrémité haute du canal 50 permettant au liquide contenu dans le sac de passer au travers du canal 50, depuis le sac vers le tuyau d'écoulement. Ledit canal 50 se substitue ainsi au tube plongeur 56. II permet ainsi de soutirer le liquide, même lorsque le niveau de celui-ci est inférieur à l'extrémité libre du tube plongeur 56.

Lorsque le conteneur est disposé à l'endroit, la bille 52 se positionne, par gravité, à l'extrémité basse du canal 50, obturant ainsi la lumière 55. Par l'expression « extrémité basse», on désigne l'extrémité inférieure du canal 50 lorsque le conteneur est disposé à l'endroit. Le gaz dû à la désaturation de la bière et disposé au dessus de cette dernière dans laquelle est plongé le tube plongeur 56, ne peut alors plus passer dans le canal 50.

La fonction de la bille 52 associée au canal 50 est donc double : d'une part permettre le passage du liquide en direction du tuyau d'écoulement lorsque le conteneur est disposé à l'envers, et d'autre part assurer l'étanchéité au gaz lorsque le conteneur est disposé à l'endroit.

Le transport des conteneurs de leur point de fabrication (usines) à leur point de remplissage en liquide, et plus particulièrement en bière, le point de remplissage étant également des unités de production de liquide, est effectué de la manière suivante.

Les conteneurs sortent d'usine en pièces détachés, celles-ci étant : i) les récipients, ii) les couvercles pourvus respectivement d'un sac en matière plastique, et iii) les coiffes de fermeture pourvues des éléments de soutirage.

Lors du transport, les pièces les plus encombrantes, à savoir les récipients et les couvercles, sont stockées par série de récipients et couvercles emboîtés.

Une fois sur leur lieu d'utilisation, chaque couvercle est serti sur un récipient, le sac apte à recevoir le liquide étant disposé dans ce dernier.

On procède alors à l'étape de remplissage du sac en bière selon les méthodes courantes utilisées dans le domaine du conditionnement de liquides.

Une fois l'opération de remplissage terminée, le col de soutirage est scellé au moyen de la coiffe de fermeture laquelle a été préalablement placée dans un état « scellé », c'est-à-dire l'anneau de serrage rabattu dans le corps de la coiffe de fermeture et la languette encliquetée dans l'anse de retenue, obturant ainsi le tuyau d'écoulement, et par conséquent le récipient.

Pour ce faire, le corps de la coiffe de fermeture est enfoncé à force dans le col de remplissage du fait de la présence des bourrelets sur la paroi extérieure dudit corps. Le corps est enfoncé jusqu'à ce que la lèvre inférieure atteigne l'extrémité du col de remplissage débouchant à l'intérieur du sac (« extrémité interne »). Le corps, qui a subi une déformation élastique vers l'intérieur lors de son enfoncement dans le col de remplissage, effectue alors un mouvement de retour vers l'extérieur du fait de son élasticité.

Au moment de l'utilisation, on procède au relâchement du tuyau d'écoulement en rompant l'anse retenant la languette de fermeture. Le liquide peut être alors soutiré.

Concernant le soutirage du liquide, celui-ci peut être effectué comme on l'a vu précédemment, le conteneur disposé à l'endroit ou disposé à l'envers. Dans le premier cas, il est prévu un canal d'amenée d'air en compression ou de dioxyde de carbone et dans le deuxième cas, il est prévu un canal d'amenée d'air afin de permettre le rééquilibrage du liquide dans le sac, et ainsi éviter le phénomène de ventouses. Les deux canaux d'amenée d'air forment un seul et même canal. Avantageusement, celui-ci est pourvu d'une valve anti-retour.

## Revendications

1. Coiffe de fermeture (4) pour conteneur (1) adapté pour le stockage de liquides carbonatés, présentant un corps (40) comprenant des éléments de soutirage comportant un tube plongeur (56) et un tuyau d'écoulement flexible, le tube plongeur (56) et e tuyau d'écoulement s'étendant de part et d'autre de ladite coiffe, et un élément de jonction (41) tuyau d'écoulement avec le tube plongeur (56), l'élément de jonction (41) comportant un passage (51) pour le liquide, depuis le tube plongeur (56) en direction du tuyau d'écoulement, ledit passage (51) présentant une extension tubulaire sur laquelle est fixée l'une des extrémités du tuyau d'écoulement, ladite coiffe de fermeture (4) comprenant en outre des moyens de retenue dudit tuyau d'écoulement sur l'extension tubulaire de l'élément de jonction (41), **caractérisée en ce que** les moyens de retenue comportent un anneau de serrage (43) assurant le maintien du tuyau d'écoulement sur l'élément de jonction (41) par serrage de l'extrémité du tuyau contre l'extension de l'élément de jonction (41).

2. Coiffe de fermeture (4) selon la revendication 1, **caractérisée en ce que** les moyens de retenue comportent une languette (46) de pression du tuyau d'écoulement contre l'extension de l'élément de jonction.

3. Coiffe de fermeture (4) selon la revendication 2, **caractérisée en ce que** la languette (46) constitue des moyens de fermeture du passage de fluide (51), ladite languette (46) étant montée articulée sur le corps (40) de sorte à passer d'une position d'ouverture à une position de fermeture du passage de fluide (51) par pivotement sur l'extension de l'élément de jonction.

4. Coiffe de fermeture (4) selon la revendication 2 ou 3, **caractérisée en ce qu'**elle comprend en outre des moyens de scellage comportant une patte (47) ménagée à l'extrémité de la languette (46) et s'encliquetant de manière irréversible dans une anse de retenue (48) formée sur le corps (40).

5. Coiffe de fermeture (4) selon l'une quelconque des revendications 1 à 4, **caractérisée en ce qu'**elle comporte en outre un canal (50) complémentaire pour le passage du liquide, débouchant et s'étendant jusqu'au passage (51), dans lequel est logée une bille (52) mobile entre une position d'ouverture du canal (50) et une position de fermeture du canal (50).

6. Coiffe de fermeture (4) selon l'une quelconque des revendications 1 à 5, **caractérisée en ce que** le corps (40) est déformable élastiquement.

7. Conteneur (1) adapté pour le stockage des liquides carbonatés, et notamment fût à bière, pourvu d'une coiffe de fermeture selon l'une quelconque des revendications 1 à 6, ladite coiffe (4) étant fixée de manière irréversible sur un col de remplissage (5) dudit conteneur.

8. Conteneur (1) selon la revendication 7, **caractérisé en ce que** l'étanchéité entre le col de remplissage (5) et la coiffe de fermeture est assurée au moyen d'un ou plusieurs bourrelet(s) annulaire(s) (42) ménagé(s) sur le corps (40) de ladite coiffe.

9. Conteneur (1) selon la revendication 7 ou 8, **caractérisé en ce que** le liquide stocké est une boisson carbonatée.

10. Conteneur (1) selon la revendication 9, **caractérisé en ce que** le liquide stocké est une bière.

11. Conteneur (1) selon la revendication 7 ou 8, **caractérisé en ce que** le liquide stocké est une boisson tranquille.

12. Conteneur selon l'une quelconque des revendications 7 à 11 et son contenu.

## Claims

1. A closing cap (4) for a container (1) designed for storing carbonated beverages, having a body (40) including racking elements including a dip-tube (56) and a flexible drain tube, with the dip-tube (56) and the flexible drain tube extending on either side of said cap, and an element for attaching (41) the drain tube with the dip-tube (56), with the attachment element (41) including a port (51) for the liquid, from the dip-tube (56) toward the drain tube, said port (51) having a tubular extension whereon one of the ends of the drain tube is fixed, with said closing cap (4) further including means for retaining said drain tube on the tubular extension of the attachment element (41), **characterized in that** the retaining means includes a clamping ring (43) providing the holding of the drain tube on the attachment element (41) by clamping the end of the tube against the extension of the attachment element (41).

2. A closing cap (4) according to claim 1, **characterized in that** the retaining means includes a tab (46) for pressing the outlet pipe against the extension of the attachment element.

3. A closing cap (4) according to claim 2, **characterized in that** the tab (46) constitutes fluid port (51) closing means, with said tab (46) being mounted to be jointed on the body (40) so as to rotate from one fluid port opening position to a fluid port (51) closing position by pivoting on the extension of the attachment element.

4. A closing cap (4) according to claim 2 or 3, **characterized in that** it further includes sealing means including an ear (47) provided at the end of the tab (46) and irreversibly engaging into a retaining brace (48) formed on the body (40).

5. A closing cap (4) according to any one of claims 1 to 4, **characterized in that** it further includes a complementary channel (50) for the passage of the liquid, opening into and extending up to the port (51), wherein a ball (52) movable between a channel (50) opening position and a channel (50) closing position is accommodated.

6. A closing cap (4) according to any one of claims 1 to 5, **characterized in that** the body (40) is resiliently deformable.

7. A container (1) designed for storing carbonated beverages, and more particularly a beer cask, provided with a closing cap according to any one of claims 1 to 6, with said cap (4) being irreversibly fixed on the filling neck (5) of said container.

8. A container (1) according to claim 7, **characterized in that** the sealing between the filling neck (5) and the closing cap is provided by means of one or several annular curl(s) (42) provided on the body (40) of said cap.

9. A container (1) according to claim 7 or 8, **characterized in that** the liquid stored therein is a carbonated beverage.

10. A container (1) according to claim 9, **characterized in that** the liquid stored therein is beer.

11. A container (1) according to claim 7 or 8, **characterized in that** the liquid stored therein is a still liquid.

12. A container according to any one of claims 7 to 11 and the content thereof.

## Patentansprüche

1. Verschlussabdeckung (4) für einen, für die Lagerung von kohlensäurehaltigen Flüssigkeiten angepassten Behälter (1), der einen Körper (40) mit Zapfelementen mit einer Tauchröhre (56) und einem flexiblen Ablaufrohr aufweist, wobei die Tauchröhre (56) und das Ablaufrohr sich auf jeder Seite der genannten Abdeckung erstrecken, und ein Verbindungselement (4) des Ablaufrohrs mit der Tauchröhre (56), wobei das Verbindungselement (41) einen Durchgang (51) für die Flüssigkeit ab der Tauchröhre (56) in Richtung des Ablaufrohrs umfasst, wobei der genannte Durchgang (51) eine röhrenförmige Erweiterung aufweist, auf der eines der Enden des Ablaufrohrs befestigt ist, wobei die genannte Verschlussabdeckung (4) darüber hinaus Rückhaltemittel des genannten Ablaufrohrs auf der röhrenförmigen Erweiterung des Verbindungselements (41) umfasst, **dadurch gekennzeichnet, dass** die Rückhaltemittel einen Klemmring (43) umfassen, der das Festhalten des Ablaufrohrs auf dem Verbindungselement (41) durch Klemmen des Endes des Rohrs gegen die Erweiterung des Verbindungselements (41) gewährleistet.

2. Verschlussabdeckung (4) gemäß Anspruch 1, **dadurch gekennzeichnet, dass** die Festhaltemittel eine Druckzunge (46) des Ablaufrohrs gegen die Erweiterung des Verbindungselements umfassen.

3. Verschlussabdeckung (4) gemäß Anspruch 2, **dadurch gekennzeichnet, dass** die Zunge (46) Verschlussmittel des Flüssigkeitsdurchgangs (51) umfasst, wobei die genannte Zunge (46) artikuliert auf dem Körper (40) derart montiert ist, dass sie durch Schwenken auf der Erweiterung des Verbindungselements von einer Öffnungsposition in eine Verschlussposition des Flüssigkeitsdurchgangs (51) übergeht.

4. Verschlussabdeckung (4) gemäß Anspruch 2 oder 3, **dadurch gekennzeichnet, dass** sie darüber hinaus Versiegelungsmittel umfasst, die eine Klaue (47) umfassen, die am Ende der Zunge (46) ausgespart ist und irreversibel in einen auf dem Körper (40) gebildeten Rückhaltegriff (48) einrastet.

5. Verschlussabdeckung (4) gemäß Anspruch 1 bis 4, **dadurch gekennzeichnet, dass** sie darüber hinaus einen komplementären Kanal (50) für den Durchgang der Flüssigkeit umfasst, der sich bis zu dem Durchgang (51) erstreckt und darin mündet, in dem eine zwischen der Öffnungsposition des Kanals (50) und einer Verschlussposition des Kanals (50) mobile Kugel (52) untergebracht ist.

6. Verschlussabdeckung (4) gemäß Anspruch 1 bis 5, **dadurch gekennzeichnet, dass** der Körper (40) elastisch verformbar ist.

7. Für die Lagerung von kohlensäurehaltigen Flüssigkeiten geeigneter Behälter (1), und insbesondere ein Bierfass, der / das mit einer Verschlussabdeckung gemäß Anspruch 1 bis 6 versehen ist, wobei die genannte Abdeckung (4) irreversibel auf einem Befüllhals (5) des genannten Behälters befestigt ist.

8. Behälter (1) gemäß Anspruch 7, **dadurch gekennzeichnet, dass** die Abdichtung zwischen dem Befüllhals (5) und der Verschlussabdeckung mithilfe von einem oder mehreren ringförmigen Wulst / Wülsten (42) gewährleistet wird, der / die auf dem Körper (40) der genannten Abdeckung ausgespart ist / sind.

9. Behälter (1) gemäß Anspruch 7 oder 8, **dadurch gekennzeichnet, dass** die gelagerte Flüssigkeit ein kohlensäurehaltiges Getränk ist.

10. Behälter (1) gemäß Anspruch 9, **dadurch gekennzeichnet, dass** die gelagerte Flüssigkeit Bier ist.

11. Behälter (1) gemäß Anspruch 7 oder 8, **dadurch gekennzeichnet, dass** die gelagerte Flüssigkeit ein kohlensäurefreies Getränk ist.

12. Behälter gemäß Anspruch 7 bis 11 und sein Inhalt.
